# EUROPÄISCHE PATENTSCHRIFT

(11) **EP 3 263 806 B1**
(45) Veröffentlichungstag und Bekanntmachung des Hinweises auf die Patenterteilung: **17.10.2018**
(21) Anmeldenummer: 16177430.2
(22) Anmeldetag: 01.07.2016
(51) Int. Cl.: E04H 15/08, E04F 10/06, E04H 15/20

(54) **MARKISE, INSBESONDERE SACKMARKISE, ZUR ANBRINGUNG AN EINEM WOHNWAGEN ODER WOHNMOBIL**
AWNING, IN PARTICULAR BAG AWNING, TO BE MOUNTED ON A CAMPER OR CARAVAN
MARQUISE, EN PARTICULIER AUVENT, A POSER SUR UNE CARAVANE OU MOBILE-HOME

(43) Veröffentlichungstag der Anmeldung: 03.01.2018
(73) Patentinhaber: Gomoluch, Matthias, 37235 Hessisch-Lichtenau (DE)
(72) Erfinder: Gomoluch, Matthias, 37235 Hessisch-Lichtenau (DE)
(74) Vertreter: Patentanwälte Walther Hinz Bayer PartGmbB

(56) Entgegenhaltungen:
- CA-A- 1 087 962
- DE-U1- 9 201 195
- DE-U1-202011 003 158
- FR-A1- 2 510 880

## Beschreibung

Die vorliegende Erfindung betrifft eine Markise, insbesondere Sackmarkise, zur Anbringung an einem Wohnwagen oder Wohnmobil, umfassend mindestens eine Markisenbahn, die an der Seitenwand des Wohnwagens oder Wohnmobils angeordnet ist und die am vorderen stirnseitigen, das heißt freien Ende der Markise ein sich über die Breite der Markise erstreckendes Versteifungselement aufweist, wobei das Versteifungselement als länglicher erster Hohlkörper ausgebildet ist.

Markisen und insbesondere auch Sackmarkisen zur Anbringung an einem Wohnwagen oder Wohnmobil sind aus dem Stand der Technik hinreichend bekannt. Sackmarkisen zeichnen sich im Einzelnen dadurch aus, dass an der Seitenwand des Wohnwagens oder Wohnmobils ein verschließbarer Sack vorgesehen ist, der der Aufnahme der Markise zum Zwecke des Verstauens dient. Derartige Markisen weisen üblicherweise an ihrem vorderen stirnseitigen Ende ein Versteifungselement in Form einer Markisenwelle auf, wie dies zum Beispiel aus der DE 92 01 195 U1 bekannt ist. Eine solche Markisenwelle ist aus Aluminium ausgebildet und weist eine Nut zur Aufnahme von Nutsteinen zur Anbringung von Stützstangen auf. Das Gewicht einer derartigen Markisenwelle ist nicht unerheblich. Insbesondere beim Verstauen einer solchen Markisenwelle im auf die Markisenwelle aufgerollten Zustand der Markisenbahn stellt dieses nicht unerhebliche Gewicht die Personen, die eine solche Welle einschließlich der Markisenbahn in dem Sack der Sackmarkise verstauen sollen, teilweise vor erhebliche Probleme. Dies, unabhängig vom Gewicht auch deshalb, weil eine solche Markisenwelle zum Verstauen im Markisensack gegebenenfalls von zwei Personen in eine Höhe von etwa 2,50 m gebracht werden muss.

Aus der CA 1 087 962 A ist ein Vordach für einen Wohnwagen bekannt, wobei das Vordach mehrere aufblasbare Luftkammern aufweist. Die Luftkammern bestehen aus einer oberen und einer unteren luftundurchlässigen Lage, die zur Bildung der Kammern bei Bildung einer Rinne untereinander verbunden sind. Das Vordach ist durch Stangen auf dem Boden abgestützt.

In der FR 2 510 880 A1 ist eine Markise der eingangs genannten Art beschrieben. Die Markise weist an ihrem freien vorderen Ende einen aufblasbaren, länglichen Hohlkörper auf.

Die der Erfindung zugrunde liegende Aufgabe besteht demzufolge darin, eine Aufrollstange für die Markise bereitzustellen, wobei das Gewicht einer solchen Markise im aufgerollten Zustand vermindert sein soll.

Zur Lösung der Aufgabe wird erfindungsgemäß vorgeschlagen, dass im Bereich des Versteifungselementes Mittel zur Aufnahme von Stützstangen vorgesehen sind, wobei in dem länglichen ersten Hohlkörper ein länglicher zweiter Hohlkörper angeordnet ist, wobei der zweite Hohlkörper aufblasbar ausgebildet ist, wobei der Druck im zweiten Hohlkörper unabhängig vom Druck im ersten Hohlkörper zumindest während des Aufrollens der Markisenbahn zum Zwecke des Verstauens an der Seitenwand des Wohnwagens oder Wohnmobils aufrechterhalten wird. Hieraus wird deutlich, dass wenn der erste Hohlkörper keinen Innendruck aufweist, sich dieser erste äußere Hohlkörper an den inneren mit Innendruck behafteten zweiten Hohlkörper anlegt, und dass dann der zweite innere Hohlkörper als Aufrollstange für die Markisenbahn dient. Das Versteifungselement ist als länglicher erster Hohlkörper aufblasbar ausgebildet. Das heißt, dass der Hohlkörper aus einem luftdichten Material besteht. Es hat sich herausgestellt, dass ein solcher aufgeblasener länglicher Hohlkörper in Abhängigkeit von dem Innendruck durchaus eine solche Steifigkeit aufweist, die einen solchen Hohlkörper in die Lage versetzt, die Aufgabe einer Markisenwelle zu übernehmen. Der Hohlkörper erstreckt sich hierbei im Wesentlichen über die gesamte Breite der Markise.

Vorteilhafte Merkmale und Ausgestaltungen der Erfindung ergeben sich aus den Unteransprüchen.

Wenn somit der innere Hohlkörper und der äußere Hohlkörper unabhängig voneinander mit Innendruck beaufschlagt sind, ist insofern vorteilhaft vorgesehen, dass die beiden Hohlkörper getrennt aufblasbar sind.
Wie bereits an anderer Stelle erwähnt, weist der erste äußere Hohlkörper im aufgeblasenen Zustand eine Steifigkeit auf, die geeignet ist, als Markisenwelle zu fungieren. Zur weiteren Erhöhung der Steifigkeit eines Versteifungselementes umfassend einen inneren und einen radial beabstandet dazu angeordneten äußeren Hohlkörper dient die Anordnung von Stegen zwischen dem äußeren und dem inneren Hohlkörper. Die Stege sind hierbei als Stoffstreifen ausgebildet, die derart zwischen dem inneren und dem äußeren Hohlkörper angeordnet sind, dass hierbei keine abgeschlossenen Kammern entstehen, sondern dass die Luftdurchlässigkeit zum Aufblasen des äußeren Hohlkörpers beispielsweise von der Stirnseite, im gesamten Bereich gegeben ist. Die Stoffstreifen, die sich insofern in Längsrichtung der Hohlkörper erstrecken können, können insofern Löcher oder Öffnungen aufweisen.

Nach einem weiteren Merkmal der Erfindung ist vorgesehen, dass die Markisenbahn mindestens einen in Längsrichtung, das heißt, in Auszugsrichtung der Markisenbahn verlaufenden aufblasbaren Hohlkörper aufweist. Vorzugsweise sind derartige aufblasbare Hohlkörper an jeder Längsseite der Markisenbahn vorgesehen.

Um die Dichtigkeit eines jeden Hohlkörpers zu erreichen, ist nach einem weiteren Merkmal der Erfindung ein jeder Hohlkörper aus mindestens einem mit einem Elastomer beschichteten, luftdichten Stoff ausgebildet.

Es wurde bereits darauf hingewiesen, dass aus dem Stand der Technik bekannt ist, die Markisenwelle durch Nutsteine mit Stützstangen zu verbinden, um mithilfe dieser Stützstangen die Markise an ihrem freien vorderen Ende auf dem Untergrund abzustützen. In diesem Zusammenhang sind bei der erfindungsgemäßen Markise im Bereich des ersten äußeren Hohlkörpers im Bereich der Stirnseite der Markisenbahn Ösen vorgesehen, die jeweils den Dorn einer Stützstange aufnehmen.

Um eine solche Markisenbahn zu einem Vorzelt zu ergänzen, sind nach einem weiteren Merkmal der Erfindung zu beiden Seiten der Markisenbahn und auch im Frontbereich Mittel zur lösbaren Aufnahme von Wandelementen vorgesehen. Die Mittel können hierbei beispielsweise Reißverschlüsse oder Klettbandverschlüsse sein.

Gegenstand der Erfindung ist auch ein Wohnwagen oder Wohnmobil, das sich durch eine Markise gemäß einem oder mehreren der Ansprüche 1 bis 10 auszeichnet. Zum Verstauen der Markisenbahn einschließlich der an der Markisenbahn angeordneten Hohlkörper ist im Seitenwandbereich des Wohnwagens oder des Wohnmobils ein verschließbarer Sack vorgesehen, der eine solche Markisenbahn einer Markise im aufgerollten Zustand aufnimmt.

Anhand der Zeichnungen wird die Erfindung nachstehend beispielhaft näher erläutert.
- Fig. 1: zeigt schematisch einen Wohnwagen oder ein Wohnmobil mit einer Markise im Seitenwandbereich des Wohnwagens oder des Wohnmobils;
- Fig. 2: zeigt einen Schnitt der Linie gemäß der Linie II-II aus Fig. 1;
- Fig. 3: zeigt die Einzelheit III aus Fig. 1 in vergrößerter Darstellung.

Gemäß Fig. 1 ist der Wohnwagen oder das Wohnmobil mit 1 bezeichnet. Im Bereich der Seitenwand 3 des Wohnwagens oder des Wohnmobils 1 befindet sich ein Sack 5 zur verschließbaren Aufnahme der Markise. Die insgesamt mit 7 bezeichnete Markise umfasst die Markisenbahn 9, wobei im Bereich des vorderen Endes der Markisenbahn 9 das Versteifungselement in Form eines ersten äußeren Hohlkörpers 11 und eines zweiten inneren Hohlkörpers 13 vorgesehen ist. Die beiden Hohlkörper erstrecken sich bevorzugt über die gesamte Breite der Markise bzw. Markisenbahn. An dem ersten äußeren Hohlkörper ist eine Lasche 15 (Fig. 3) angeordnet, die mehrere Ösen 17 aufweist, die der Aufnahme jeweils des Dornes 18a einer Stützstange 18 dienen.

Aus der Fig. 3, die die Einzelheit III aus Fig. 1 darstellt, ergibt sich des Weiteren die Anordnung des zweiten inneren Hohlkörpers 13 in dem ersten äußeren Hohlkörper 11. Zur Überbrückung des Abstandes zwischen dem zweiten inneren Hohlkörper 13 und dem ersten äußeren Hohlkörper 11 sind Stege 20 vorgesehen, die zusätzlich zur Versteifung des gesamten Konstrukts bestehend aus einem ersten und einem zweiten Hohlkörper, dienen. Die Stege können sich über die Länge der Hohlkörper erstrecken und Öffnungen oder Löcher aufweisen.

Sowohl der erste äußere Hohlkörper 11 als auch der zweite innere Hohlkörper 13 weisen stirnseitig jeweils ein Ventil 30 auf, um die einzelnen Hohlkörper getrennt aufzublasen bzw. entsprechend Luft abzulassen.

Aus der Darstellung gemäß Fig. 2 ist erkennbar, dass in Längsrichtung der Markise, also in Auszugsrichtung der Markise, zu beiden Seiten, an der Markisenbahn aufblasbare Hohlkörper 23 angeordnet sind, die der Versteifung der Markise in Längsrichtung dienen. An den Hohlkörpern 23 sind Laschen 25 angeordnet, die mit einem Reißverschluss oder einem Klettbandverschluss 23a versehen sind, um hiermit Wandelemente 24 lösbar mit der Markise zu verbinden. Gleiches kann im Frontbereich des stirnseitig an der Markisenbahn angeordneten ersten äußeren Hohlkörpers 11 vorgesehen sein, wobei insofern die dortige Lasche das Bezugszeichen 27 trägt und der endseitig daran angeordnete Reißverschluss oder Klettbandverschluss das Bezugszeichen 27a. Das Wandelement, das durch den Reißverschluss 27a mit der Lasche 27 verbunden ist, zeigt das Bezugszeichen 29.

### Bezugszeichenliste:

- 1: Wohnwagen oder Wohnmobil
- 3: Seitenwand
- 5: Markisensack
- 7: Markise
- 9: Markisenbahn
- 11: erster äußerer Hohlkörper (erstreckend über die Breite der Markise)
- 13: zweiter innerer Hohlkörper (erstreckend über die Breite der Markise)
- 15: Lasche
- 17: Öse
- 18: Stützstange
- 18a: Dorn
- 20: Steg
- 23: Hohlkörper (erstreckend über die Länge der Markise)
- 23a: Reißverschluss oder Klettbandverschluss
- 24: Wandelement
- 25: Lasche
- 27: Lasche
- 27a: Reißverschluss oder Klettbandverschluss
- 29: Wandelement
- 30: Ventil

## Patentansprüche

1. Markise (7), insbesondere Sackmarkise, zur Anbringung an einem Wohnwagen (1) oder einem Wohnmobil (1), umfassend mindestens eine Markisenbahn (9), die an der Seitenwand (3) des Wohnwagens (1) oder Wohnmobils (1) angeordnet ist, und die am vorderen stirnseitigen Ende der Markisenbahn ein Versteifungselement aufweist, wobei das Versteifungselement als länglicher erster Hohlkörper (11) aufblasbar ausgebildet ist,
**dadurch gekennzeichnet,**
**dass** im Bereich des Versteifungselementes Mittel zur Aufnahme von Stützstangen (18) vorgesehen sind, wobei in dem länglichen ersten Hohlkörper (11) ein länglicher zweiter Hohlkörper (13) angeordnet ist, wobei der zweite Hohlkörper (13) aufblasbar ausgebildet ist, wobei der Druck im zweiten Hohlkörper (13) unabhängig vom Druck im ersten Hohlkörper (11) während des Aufrollens der Markisenbahn zum Zwecke des Verstauens an der Seitenwand des Wohnwagens (1) oder Wohnmobils (1) aufrechterhalten wird..

2. Markise (7) nach Anspruch 1,
**dadurch gekennzeichnet,**
**dass** die beiden Hohlkörper (11, 13) getrennt aufblasbar sind.

3. Markise (7) nach einem der voranstehenden Ansprüche,
**dadurch gekennzeichnet,**
**dass** der innere zweite Hohlkörper (13) durch Stege (20) beabstandet im ersten Hohlkörper (11) gelagert ist.

4. Markise (7) nach einem der voranstehenden Ansprüche,
**dadurch gekennzeichnet,**
**dass** die Markisenbahn (9) mindestens einen sich in Längsrichtung der Markisenbahn erstreckenden aufblasbaren Hohlkörper (23) aufweist.

5. Markise (7) nach einem der voranstehenden Ansprüche,
**dadurch gekennzeichnet,**
**dass** ein jeder Hohlkörper (23) mindestens einen mit einem Elastomer beschichteten, luftdichten Stoff aufweist.

6. Markise (7) nach einem der voranstehenden Ansprüche,
**dadurch gekennzeichnet,**
**dass** die Markisenbahn (9) im Bereich des stirnseitigen länglichen ersten Hohlkörpers (11) durch mindestens eine Stützstange (18) auf dem Untergrund abgestützt ist.

7. Markise (7) nach einem der voranstehenden Ansprüche,
**dadurch gekennzeichnet,**
**dass** das Mittel zur Aufnahme der Stützstangen (18) als Öse (17) ausgebildet ist.

8. Markise (7) nach einem der voranstehenden Ansprüche,
**dadurch gekennzeichnet,**
**dass** die Markisenbahn (9) im Seiten- und/oder Frontbereich Mittel zur lösbaren Aufnahme von Wandelementen (24, 29) aufweist.

9. Markise (7) nach Anspruch 8,
**dadurch gekennzeichnet,**
**dass** als Mittel zur lösbaren Aufnahme der Wandelemente (24, 29) Reißverschlüsse (23a, 27a) und/oder Klettbandverschlüsse (23a, 27a) vorgesehen sind.

10. Wohnwagen (1) oder Wohnmobil (1),
**gekennzeichnet durch**
eine Markise (7) gemäß einem oder mehreren der Ansprüche 1 bis 10.

11. Wohnwagen (1) oder Wohnmobil (1) nach Anspruch 10,
**dadurch gekennzeichnet,**
**dass** der Wohnwagen (1) oder das Wohnmobil (1) einen Markisensack (5) zur Aufnahme der Markise (7) im aufgerollten Zustand aufweist.

## Claims

1. An awning (7), in particular a bag awning, for attachment on a trailer (1) or motor home (1), comprising at least an awning web (9), which is arranged on the side wall (3) of the trailer (1) or motor home (1), and which comprises on the front end face of the awning web a stiffening element, wherein the stiffening element is formed as an elongate first hollow body (11) in an inflatable manner,
**characterised in**
**that** in the area of the stiffening element means for receiving support rods (18) are provided, wherein in the elongate first hollow body (11) an elongate second hollow body (13) is arranged, wherein the second hollow body (13) is formed in an inflatable manner, wherein the pressure in the second hollow body (13) is maintained independent of the pressure in the first hollow body (11) during rolling-up of the awning web for the purpose of storing on the side wall of the trailer (1) or motor home (1).

2. The awning (7) according to claim 1,
**characterised in**
**that** the two hollow bodies (11, 13) are separately inflatable.

3. The awning (7) according to any one of the preceding claims,
**characterised in**
**that** the inner second hollow body (13) is stored in the first hollow body (11) spaced apart by bars (20).

4. The awning (7) according to any one of the preceding claims,
**characterised in**
**that** the awning web (9) comprises at least one inflatable hollow body (23) extending in longitudinal direction of the awning web.

5. The awning (7) according to any one of the preceding claims,
**characterised in**
**that** each hollow body (23) comprises at least one airtight material coated with an elastomer.

6. The awning (7) according to any one of the preceding claims,
**characterised in**
**that** the awning web (9) in the area of the elongate first hollow body (11) on the front face is supported on the ground by at least one support rod (18).

7. The awning (7) according to any one of the preceding claims,
**characterised in**
**that** the means for receiving the support rods (18) are formed as an eyelet (17).

8. The awning (7) according to any one of the preceding claims,
**characterised in**
the awning web (9) in the side and/or front area comprises means for releasably receiving wall elements (24, 29).

9. The awning (7) according to claim 8,
**characterised in**
**that** as means for releasably receiving the wall elements (24, 29) zippers (23a, 27a) and/or velcro closures (23a, 27a) are provided.

10. A trailer (1) or motor home (1),
**characterised by**
an awning (7) according to any one or more of claims 1 to 10.

11. The trailer (1) or motor home (1) according to claim 10,
**characterised in**
**that** the trailer (1) or motor home (1) comprises an awning bag (5) for receiving the awning (7) in rolled-up condition.

## Revendications

1. Marquise (7), surtout un auvent, pour la fixation à une caravane (1) ou un camping-car (1) comportant au moins une toile d'auvent (9) disposée à la paroi latérale (3) de la caravane (1) ou du camping-car (1) et qui comprend à l'extrémité frontale avant de la toile d'auvent (9) un élément de rigidification, l'élément de rigidification étant formé en tant que premier corps creux allongé gonflable (11)
**caractérisé en ce**
**que** dans la région de l'élément de rigidification des moyens pour recevoir des barres de support (18) sont prévus, un second corps creux allongé (13) étant disposé dans le premier corps creux allongé (11), le second corps creux étant gonflable, la pression dans le second corps creux (13) étant maintenue indépendamment de la pression dans le premier corps creux (11) pendant l'enroulement de la toile d'auvent (9) aux fins de la ranger à la paroi latérale de la caravane (1) ou du camping-car (1).

2. Marquise (7) selon la revendication 1,
**caractérisé en ce**
les deux corps creux (11, 13) sont gonflables séparément.

3. Marquise (7) selon l'une quelconque des revendications précédentes, **caractérisé en ce**
**que** le second corps creux interne (13) est stocké dans le premier corps creux (11) espacé par des nervures (20).

4. Marquise (7) selon l'une quelconque des revendications précédentes,
**caractérisé en ce**
**que** la toile d'auvent (9) comprend au moins un corps creux gonflable (23) s'étendant dans la direction longitudinale de la toile d'auvent (9).

5. Marquise (7) selon l'une quelconque des revendications précédentes,
**caractérisé en ce**
**que** chaque corps creux (23) comprend au moins un tissu étanche à l'air revêtu d'un élastomère.

6. Marquise (7) selon l'une quelconque des revendications précédentes,
**caractérisé en ce**
**que** la toile d'auvent (9) dans la région du premier corps creux allongé (11) sur le côté frontal est supporté sur le sol par au moins une barre de support (18).

7. Marquise (7) selon l'une quelconque des revendications précédentes,
**caractérisé en ce**
**que** le moyen pour recevoir les barres de support (18) est formé en tant qu'oeillet (17).

8. Marquise (7) selon l'une quelconque des revendications précédentes,
**caractérisé en ce**
**que** la toile d'auvent (9) dans la zone latérale et/ou la zone frontale comprend des moyens pour recevoir de manière amovible des éléments de paroi (24, 29) .

9. Marquise (7) selon la revendication 8,
**caractérisé en ce**
**qu'**en tant que moyen pour recevoir de manière amovible des éléments de paroi (24, 29) des fermetures à glissière et/ou des fermetures à ruban auto-agrippant (23a, 27a) sont prévus.

10. Caravane (1) ou camping-car (1)
**caractérisé par**
une marquise (7) selon l'une ou plusieurs des revendications 1 à 10.

11. Caravane (1) ou camping-car (1) selon la revendication 10,
**caractérisé en ce**
**que** la caravane (1) ou le camping-car (1) comprend un sac de marquise (5) pour recevoir la marquise (7) en état enroulé.
